# EUROPÄISCHE PATENTSCHRIFT

(11) **EP 3 655 306 B1**
(45) Veröffentlichungstag und Bekanntmachung des Hinweises auf die Patenterteilung: **07.01.2026**
(21) Anmeldenummer: 18759906.3
(22) Anmeldetag: 20.08.2018
(51) Int. Cl.: B61L 3/00, B61L 15/00, B61L 21/10, B61L 27/16

(54) **VERFAHREN UND SYSTEM ZUM BEEINFLUSSEN MINDESTENS EINES SCHIENENFAHRZEUGES**
METHOD AND SYSTEM FOR INFLUENCING AT LEAST ONE RAIL VEHICLE
PROCÉDÉ ET SYSTÈME POUR INFLUER SUR AU MOINS UN VÉHICULE SUR RAILS

(30) Priorität: 15.09.2017 DE 102017216404
(43) Veröffentlichungstag der Anmeldung: 27.05.2020
(73) Patentinhaber: Siemens Mobility GmbH, 80997 München (DE)
(72) Erfinder: ADOMEIT, Sven, 38100 Braunschweig (DE); DEICHMANN, Uwe, 38302 Wolfenbüttel (DE); GEDUHN, Norbert, 31311 Uetze (DE); DEL POZO, Carlos, 38162 Cremlingen (DE)
(74) Vertreter: Siemens Patent Attorneys
(86) Internationale Anmeldenummer: PCT/EP2018/072395
(87) Internationale Veröffentlichungsnummer: WO 2019/052779

(56) Entgegenhaltungen:
- EP-A2- 0 958 987
- DE-A1- 102009 049 081
- DE-A1- 102016 202 743
- DE-A1- 19 509 696
- US-A1- 2011 172 856

## Beschreibung

Die Erfindung betrifft ein Verfahren zum Beeinflussen mindestens eines Schienenfahrzeuges sowie ein System aufweisend mindestens zwei Schienenfahrzeuge und mindestens eine Leitzentrale zum Überwachen von Fahrwegen der mindestens zwei Schienenfahrzeuge.

Bei schienengebundenen Transportsystemen werden die Fahrwege der Schienenfahrzeuge in einer Leitzentrale festgelegt und überwacht. Durch Verwendung von Balisen im Schienennetz des schienengebundenen Transportsystems kann auf definierten Fahrwegabschnitten Einfluss auf Fahrprofile der Schienenfahrzeuge genommen werden. Somit kann beispielsweise eine Geschwindigkeit eines Schienenfahrzeuges angepasst oder ein Bremsvorgang eingeleitet werden. Beispielsweise können mit dem ETCS (European Train Control System) unterschiedliche Automatisierungsstufen von Schienenfahrzeugen realisiert werden.

Aus der Druckschrift DE 10 2004 030 521 A1 ist ein Verfahren zur Zugbeeinflussung mittels Balisen offenbart, bei dem die von einer Balise gesendeten Informationen mehrere vorausliegende Streckenabschnitte betreffen. Hierdurch kann eine Fahrerlaubnis für ein Schienenfahrzeug für mehrere vorausliegende Streckenabschnitte erteilt werden, wodurch eine höhere maximale Geschwindigkeit auf diesen Streckenabschnitten ermöglicht wird.

Problematisch sind Streckenabschnitte bzw. Fahrwegabschnitte, welche durch mehrere Schienenfahrzeuge befahren werden, sodass für mindestens ein Schienenfahrzeug eine Fahrerlaubnis zeitweise nicht erteilt werden kann. Hierbei wird dem blockierten Schienenfahrzeug relativ kurzfristig signalisiert, dass eine Weiterfahrt nicht möglich ist. Somit muss das "blockierte" Schienenfahrzeug ein Bremsmanöver einleiten und eine Vorbeifahrt des "blockierenden" Schienenfahrzeuges abwarten.

Aus der Druckschrift DE 195 09 696 A1 ist ein gattungsgemäßes Verfahren und ein gattungsgemäßes System zum Durchführen des Verfahrens bekannt. Vorgesehen ist dabei, dass mindestens ein Fahrwegabschnitt mindestens eines ersten Schienenfahrzeuges durch mindestens ein zweites Schienenfahrzeug beansprucht wird, durch das mindestens eine erste Schienenfahrzeug eine Informationsanfrage an eine Leitzentrale über das mindestens eine zweite Schienenfahrzeug gesendet wird, durch die Leitzentrale Informationen über das mindestens eine zweite Schienenfahrzeug an das mindestens eine erste Schienenfahrzeug übertragen werden und basierend auf den übertragenen Informationen eine Fahrregelung des mindestens einen ersten Schienenfahrzeugs angepasst wird.

Ausgehend hiervon ist es Aufgabe der Erfindung, ein Verfahren und ein System zum zeit- und energieoptimierten Anfahren an einen durch ein Schienenfahrzeug belegten Fahrwegabschnitt vorzuschlagen.

Gelöst wird die Aufgabe durch den Gegenstand des unabhängigen Patentanspruchs 1 und des unabhängigen Patentanspruchs 8. Vorteilhafte Ausgestaltungen der Erfindung sind Gegenstand von jeweils abhängigen Unteransprüchen.

Nach einem Aspekt der Erfindung wird ein Verfahren zum Beeinflussen mindestens eines Schienenfahrzeuges bereitgestellt. Es wird mindestens ein Fahrwegabschnitt mindestens eines ersten Schienenfahrzeuges durch mindestens ein zweites Schienenfahrzeug beansprucht. In einem Schritt wird durch das mindestens eine erste Schienenfahrzeug eine Informationsanfrage an eine Leitzentrale über das mindestens eine zweite Schienenfahrzeug gesendet. Als Antwortreaktion auf die Informationsanfrage werden durch die Leitzentrale Informationen über das mindestens eine zweite Schienenfahrzeug an das mindestens eine erste Schienenfahrzeug übertragen. Anschließend wird basierend auf den übertragenen Informationen eine Fahrregelung des mindestens einen ersten Schienenfahrzeuges angepasst, wobei basierend auf den übertragenen Informationen ein Model eines Fahrweges des mindestens einen ersten Schienenfahrzeuges erstellt wird und basierend auf dem erstellten Model die Fahrregelung optimiert wird.

Da bei gängigen Zugbeeinflussungssystemen und automatisierten Fahrbetrieben (engl. Automatic Train Operation, ATO) ein Austausch zwischen unterschiedlichen Schienenfahrzeugen über ihre jeweiligen Fahrverhalten und Fahrprofile nicht vorgesehen ist, kann eine zeitoptimierte und energieoptimierte Fahrweise bei einem durch ein Schienenfahrzeug blockiertem Fahrwegabschnitt nur schwer realisiert werden, da insbesondere ATO Systeme ein Fahrverhalten eines Schienenfahrzeugs nur bei einem freien Fahrweg bis zu einem Zugfolgepunkt optimieren können.

Durch das Verfahren kann dem mindestens einem ersten Schienenfahrzeug frühzeitig ein blockierter Fahrwegabschnitt mitgeteilt werden, sodass das mindestens eine erste Schienenfahrzeug seine Geschwindigkeit und insbesondere sein Fahrprofil an die temporäre Blockierung durch das mindestens eine zweite Schienenfahrzeug anpassen kann.

Wenn das mindestens eine erste Schienenfahrzeug die entsprechende Nachricht erhält, kann es eine Informationsanfrage zu der entsprechenden zuständigen Leitzentrale senden.

Die Leitzentrale kann dem mindestens einen ersten Schienenfahrzeug relevante Informationen zu dem den Fahrwegabschnitt blockierenden Schienenfahrzeug liefern. Basierend auf den zusätzlichen, durch die Leitzentrale bereitgestellten, Informationen kann die fahrzeugseitige ATO-Vorrichtung des mindestens einen ersten Schienenfahrzeugs die Fahrregelung des mindestens einen ersten Schienenfahrzeugs dahingehend anpassen, dass beispielsweise die Geschwindigkeit oder ein Geschwindigkeitsprofil bis zum blockierten Fahrwegabschnitt geändert wird.

Durch das Verfahren kann die fahrzeugseitige ATO-Vorrichtung des blockierten mindestens einen ersten Schienenfahrzeuges das Fahrverhalten des mindestens einen ersten Schienen-fahrzeuges unter Berücksichtigung des den Fahrwegabschnitt blockierenden mindestens einen zweiten Schienenfahrzeuges optimieren. Somit kann das mindestens eine erste Schienenfahrzeug beispielsweise mit einer verringerten Geschwindigkeit auf den blockierten Fahrwegabschnitt heranfahren ohne einen plötzlichen Bremsvorgang durchführen zu müssen. Hierdurch kann das Abbremsen des mindestens einen Schienenfahrzeugs bis zu einem Stillstand und ein erneutes Beschleunigen auf eine definierte Geschwindigkeit verhindert werden. Insbesondere kann das mindestens eine erste Schienenfahrzeug aktive Bremsvorgänge vermeiden, sodass eine Geschwindigkeitsanpassung durch ökonomisches Ausrollen realisierbar ist.

Die ATO-Vorrichtung des mindestens einen ersten Schienenfahr-zeuges kann anhand der von der Leitzentrale übermittelten Informationen einen zukünftigen Fahrverlauf des mindestens einen zweiten Schienenfahrzeuges simulieren bzw. modellieren. Hierbei kann die Fahrstrecke bis zum blockierten Fahrwegeabschnitt und eine nach dem Passieren des mindestens einen zweiten Schienenfahrzeugs zukünftig freiwerdende Fahrstrecke bei einer Modellerstellung bzw. Simulation berücksichtigt werden. Hierdurch kann das Fahrprofil und insbesondere ein Geschwindigkeitsprofil des mindestens einen ersten Schienenfahrzeugs zeitoptimiert und energieoptimiert angepasst werden.

Gemäß einem Ausführungsbeispiel des Verfahrens werden durch die Leitzentrale Informationen über eine Identität des mindestens einen zweiten Schienenfahrzeuges an das mindestens eine erste Schienenfahrzeug übertragen. Wenn der Fahrwegabschnitt blockiert ist, kann das mindestens eine erste Schienenfahrzeug eine angeforderte Markierung zur Überfahrt des Elementes bzw. Fahrwegabschnitts nicht erhalten, da der Fahrwegabschnitt noch anderweitig reserviert ist.

Das mindestens eine erste Schienenfahrzeug kann bei einem derartigen Ereignis die Identität des den Fahrwegabschnitt blockierenden mindestens einen zweiten Schienenfahrzeuges anfordern und von der Leitzentrale erhalten. Anhand der Fahrzeugidentifikation kann das mindestens eine erste Schienenfahrzeug, beispielsweise in einer fahrzeugseitigen Datenbank, relevante Daten, wie beispielsweise Fahrzeuglänge, zulässige Geschwindigkeit oder dergleichen, ermitteln.

Anhand der ermittelten bzw. herausgefundenen Daten und Informationen über das mindestens eine zweite Schienenfahrzeug kann eine Anpassung der Fahrregelung des mindestens einen ersten Schienenfahrzeuges vorgenommen werden, da beispielsweise abgeschätzt werden kann, wann der reservierte Fahrwegabschnitt freigegeben werden kann.

Nach einem Ausführungsbeispiel des Verfahrens werden durch die Leitzentrale Informationen über ein Fahrprofil des mindestens einen zweiten Schienenfahrzeuges an das mindestens eine erste Schienenfahrzeug übertragen. Nach einer Informationsanfrage des mindestens einen ersten Schienenfahrzeugs an die Leitzentrale kann die Leitzentrale das Fahrprofil und insbesondere ein geändertes und über ein mit dem ersten Schienenfahrzeug gemeinsamen Fahrwegabschnitt führendes Fahrprofil des mindestens einen zweiten Schienenfahrzeuges an das mindestens eine erste Schienenfahrzeug übermitteln. Hierdurch kann die Fahrregelung des mindestens einen ersten Schienen-fahrzeuges derart angepasst werden, dass eine nachträgliche Fahrprofiländerung des mindestens einen zweiten Schienenfahrzeugs bei einer neuen Berechnung des eigenen Fahrprofils berücksichtigt wird. Hierbei kann das Fahrprofil des mindestens einen zweiten Schienenfahrzeugs auch über den Fahrwegabschnitt hinaus berücksichtigt werden. Dies kann beispielsweise dann vorteilhaft sein, wenn das mindestens eine zweite Schienenfahrzeug auf den Fahrweg des mindestens einen ersten Schienenfahrzeuges umgeleitet wurde und den Fahrweg über eine größere Entfernung befahren wird. Somit kann das mindestens eine erste Schienenfahrzeug auch seine Geschwindigkeit an die Geschwindigkeit des mindestens einen zweiten Schienenfahrzeugs angleichen und unnötige Bremsmanöver vermeiden.

Gemäß einem Ausführungsbeispiel des Verfahrens wird das Fahrprofil des mindestens einen zweiten Schienenfahrzeuges im Bereich des beanspruchten Fahrwegabschnittes an das mindestens eine erste Schienenfahrzeug übertragen. Vorteihafterweise kann ein Ausschnitt oder ein Teil eines Fahrprofils des mindestens einen zweiten Schienenfahrzeuges an das mindestens eine erste Schienenfahrzeug von der Leitzentrale gesendet werden. Dies kann beispielsweise ein Fahrprofil während des reservierten bzw. blockierten Fahrwegabschnitts sein. Alternativ kann auch ein Fahrprofil zu einer Strecke von der Leitzentrale bereitgestellt werden, welche vor dem blockierten Fahrwegabschnitt beginnt und nach dem blockierten Fahrwegabschnitt endet. Hierdurch kann das mindestens eine erste Schienenfahrzeug und insbesondere eine Steuerung bzw. Fahrregelung des mindestens einen ersten Schienenfahrzeuges einen Fahrverlauf oder ein Fahrverhalten des mindestens einen zweiten Schienenfahrzeugs abschätzen und entsprechende Anpassungen seines Fahrprofils vornehmen.

Nach einem weiteren Ausführungsbeispiel des Verfahrens werden die Informationsanfrage an die Leitzentrale und/oder die Übertragung der Informationen über das mindestens eine zweite Schienenfahrzeug über eine direkte oder indirekte drahtlose Kommunikationsverbindung durchgeführt. Hierdurch kann zwischen dem mindestens einem ersten Schienenfahrzeug und der Leitzentrale beispielsweise eine Kommunikationsverbindung über einen GSM-R, UMTS oder LTE Standard realisiert werden. Somit können relevante Daten über das Fahrprofil des mindestens einen zweiten Schienenfahrzeugs flexibel gesendet und von dem mindestens einem ersten Schienenfahrzeug empfangen werden. Informationsanfragen können ebenfalls über eine entsprechende Kommunikationsverbindung an die Leitzentrale gesendet werden.

Gemäß einem weiteren Ausführungsbeispiel des Verfahrens werden Informationen über das mindestens eine zweite Schienenfahrzeug an das mindestens eine erste Schienenfahrzeug über ein Zugbeeinflussungssystem übertragen. Insbesondere können die Informationen, welche beispielsweise aus der Identität und dem Fahrprofil des mindestens einen zweiten Schienenfahrzeugs bestehen, über mindestens eine auf dem Fahrweg angeordnete Balise an das mindestens eine erste Schienenfahrzeug gesendet werden. Hierfür kann eine derartige aktive Balise mit der Leitzentrale drahtlos oder draht-gebunden gekoppelt sein und Daten in Form von Telegrammen an das mindestens eine erste Schienenfahrzeug senden. Die von der Balise gesendeten Telegramme können von einem am Schienenfahrzeug angeordneten Balisen-Transmissions-Modul (BTM) empfangen und ausgewertet werden. Die mindestens eine Balise kann beispielsweise eine Eurobalise eines ETC-Systems sein.

Nach einem weiteren Ausführungsbeispiel des Verfahrens wird basierend auf den übertragenen Informationen ein Fahrprofil des mindestens einen ersten Schienenfahrzeugs auf das Fahrprofil des mindestens einen zweiten Schienenfahrzeuges angepasst. Hierdurch kann die ATO-Vorrichtung des mindestens einen ersten Schienenfahrzeuges insbesondere die Fahrregelung der Geschwindigkeit des mindestens einen ersten Schienenfahr-zeuges entlang des Fahrweges bis zu der Blockierung des Fahrwegabschnitts durch das mindestens eine zweite Schienenfahrzeug anpassen. Beispielsweise kann das Fahrprofil des mindestens einen ersten Schienenfahrzeuges derart durch die ATO-Vorrichtung modifiziert werden, dass die Geschwindigkeit des mindestens einen ersten Schienen-fahrzeuges zuerst für einen definierten Streckenabschnitt vor dem blockierten Fahrwegeabschnitt reduziert wird. Nachdem das mindestens eine zweite Schienenfahrzeug den blockierten Fahrwegeabschnitt passiert hat oder vollständig auf diesen gefahren ist, kann das mindestens eine erste Schienenfahrzeug in einem definierten Abstand zu dem mindestens einem zweiten Schienenfahrzeug mit einer Geschwindigkeit des mindestens einen zweiten Schienenfahrzeugs weiterfahren. Analog kann das Fahrprofil des mindestens einen ersten Schienenfahrzeuges bei mehreren den Fahrwegeabschnitt blockierenden Schienenfahr-zeugen angepasst werden.

Nach einem weiteren Aspekt der Erfindung wird ein System zum Durchführen des erfindungsgemäßen Verfahrens bereitgestellt. Das System weist mindestens ein erstes Schienenfahrzeug, mindestens ein zweites Schienenfahrzeug, welches einen Fahrwegabschnitt des ersten Schienenfahrzeuges beansprucht, und mindestens eine Leitzentrale zum Überwachen von Fahrwegen der mindestens zwei Schienenfahrzeuge auf, wobei das mindestens eine erste Schienenfahrzeug eingerichtet ist, eine Informationsanfrage an die Leitzentrale über das mindestens eine zweite Schienenfahrzeug zu senden, die Leitzentrale eingerichtet ist, Informationen über das mindestens eine zweite Schienenfahrzeug an das mindestens eine erste Schienenfahrzeug zu übertrag, und das erste Schienenfahrzeug eingerichtet ist, basierend auf den übertragenen Informationen seine Fahrregelung anzupassen.

Erfindungsgemäß ist das erste Schienenfahrzeug eingerichtet, basierend auf den übertragenen Informationen ein Model seines Fahrweges zu erstellen und basierend auf dem erstellten Model die Fahrregelung zu optimierten.

Das erfindungsgemäße System ermöglicht einen Informationsaustausch zwischen einer Leitzentrale und mindestens einem auf einem Fahrwegeabschnitt blockierten Schienenfahrzeug. Die Leitzentrale weist hierfür Systeme auf, die einen Zustand der jeweiligen Strecken und der entsprechenden Informationen zu den auf den Strecken fahrenden Schienenfahrzeugen ermitteln und sammeln können. Änderungen der Fahrpläne können von den betroffenen Schienenfahrzeugen bzw. dem mindestens einem ersten Schienenfahrzeug in Form einer Informationsanfrage von der Leitzentrale abgerufen werden.

Die Leitzentrale kann hierbei auch eine für den betroffenen Fahrwegeabschnitt zuständige Leitzentrale oder eine externe Servereinheit sein, welche die relevanten Informationen bereitstellen kann.

Die relevanten Informationen können insbesondere die neuen Fahrpläne und Fahrprofile sein, welche zu einer Überschneidung im Bereich des mindestens einen Fahrwegeabschnitts führen. Mit Hilfe dieser Informationen kann ein blockiertes Schienenfahrzeug frühzeitig seine Geschwindigkeit und sein Fahrprofil auf den blockierten Fahrwegeabschnitt anpassen und somit vorzugsweise ein kurzfristiges Abbremsen bis zu einem Stillstand vermeiden.

Vorzugsweise können aktive Bremsmanöver somit verhindert werden. Zum Reduzieren der Geschwindigkeit des mindestens einen ersten Schienenfahrzeugs kann das mindestens eine erste Schienenfahrzeug ausrollen. Hierfür können auch geographische Daten des befahrenen Fahrweges berücksichtigt werden, um beispielsweise Steigungen und Gefälle optimal bei einer Anpassung des Fahrweges zu nutzen.

Des Weiteren kann ein Abbremsen und ein erneutes Anfahren vermieden werden, da ein Anfahren des Schienenfahrzeuges relativ viel Zeit und Energie beanspruchen kann. Ein erneutes Beschleunigen aus einer geringeren Geschwindigkeit ist energieeffizienter als ein Anfahren nach einem Stillstand des Schienenfahrzeuges. Hierdurch kann auch ein Verschleiß der Bremsanlage reduziert werden, da ein aktives Bremsen lediglich in Ausnahmefällen notwendig ist.

Die oben beschriebenen Eigenschaften, Merkmale und Vorteile dieser Erfindung sowie die Art und Weise, wie diese erreicht werden, werden klarer und deutlicher verständlich durch die Erläuterung der folgenden stark vereinfachten schematischen Darstellungen bevorzugter Ausführungsbeispiele.

Hierbei zeigen
- FIG 1: ein schematisches Ablaufdiagramm eines Verfahrens zum Beeinflussen mindestens eines Schienenfahrzeuges gemäß einem ersten Ausführungsbeispiel und
- FIG 2: eine schematische Darstellung eines Systems gemäß einem ersten Ausführungsbeispiel,

Die FIG 1 zeigt ein schematisches Ablaufdiagramm eines Verfahrens 1 zum Beeinflussen mindestens eines Schienenfahrzeuges gemäß einem ersten Ausführungsbeispiel.

In einem ersten Schritt wird ein Fahrwegabschnitt eines ersten Schienenfahrzeuges durch ein zweites Schienenfahrzeug blockiert 2. Der Fahrwegabschnitt wird hierbei für eine Durchfahrt des zweiten Schienenfahrzeuges reserviert, sodass das erste Schienenfahrzeug temporär keine Erlaubnis für eine Weiterfahrt erhalten würde und warten müsste.

Das erste Schienenfahrzeug erfährt diese Reservierung des Fahrwegabschnitts 2 frühzeitig. Vorzugsweise erfährt das erste Schienenfahrzeug die Reservierung bevor ein Bremsvorgang eingeleitet werden muss. Der Zeitpunkt der Kenntnisnahme des ersten Schienenfahrzeuges sollte derart bemessen sein, dass ein Handlungsrahmen des ersten Schienenfahrzeugs realisierbar ist. Der Handlungsrahmen kann beispielsweise ein Ausrollen und ein Anpassen einer Geschwindigkeit sein, sodass ein Anhalten des ersten Schienenfahrzeuges vermieden werden kann. Nach dem das erste Schienenfahrzeug von der Reservierung des Fahrwegabschnitts erfährt, kann es eine Informationsanfrage an eine Leitzentrale senden 4. Dies kann beispielsweise über eine mobile Datenverbindung durchgeführt werden und zum Erfragen von Informationen über das Schienenfahrzeug dienen, für welches der Fahrweg reserviert wurde.

Die Leitzentrale kann anschließend als Antwortreaktion entsprechende Informationen über das zweite Schienenfahrzeug an das erste Schienenfahrzeug übertragen 6. Insbesondere kann die Leitzentrale Daten über das zweite Schienenfahrzeug, wie beispielsweise Fahrprofil, Identität des Schienenfahrzeuges, Länge des Schienenfahrzeuges und dergleichen, an das erste Schienenfahrzeug übermitteln 6.

Das erste Schienenfahrzeug kann anschließend seine Fahrregelung basierend auf den Informationen über das zweite Schienenfahrzeug anpassen 8. Die Fahrregelung beeinflusst hierbei insbesondere eine Geschwindigkeit und einen Geschwindigkeitsverlauf des ersten Schienenfahrzeuges. Somit kann das erste Schienenfahrzeug anhand der Informationen sein Fahrprofil derart anpassen, dass es vorzugsweise vor dem Erreichen des reservierten Fahrwegabschnitts nicht anhalten muss, sondern nach einer Durchfahrt des zweiten Schienenfahr-zeuges auf eine höhere Geschwindigkeit beschleunigen kann.

In der FIG 2 ist eine schematische Darstellung eines Systems 10 gemäß einem ersten Ausführungsbeispiel veranschaulicht. Das System 10 weist ein erstes Schienenfahrzeug 12 und ein zweites Schienenfahrzeug 14 auf. Des Weiteren weist das System 10 eine Leitzentrale 16 auf, welche die Fahrpläne und die Fahrprofile beider Schienenfahrzeuge 12, 14 kennt. Ein Fahrwegabschnitt 18 ist gemäß dem Ausführungsbeispiel für das zweite Schienenfahrzeug 14 reserviert, sodass das erste Schienenfahrzeug 12 auf eine Freigabe warten muss. Vor dem Erreichen des reservierten Fahrwegabschnitts 18 erfragt das erste Schienenfahrzeug 12 über eine Datenverbindung 20 Informationen über das zweite Schienenfahrzeug 14 zum Anpassen seines Fahrprofils.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung gemäß der angefügten Ansprüche zu verlassen.

### Bezugszeichen

- 1: Verfahren
- 2: Reservierung des Fahrwegabschnitts
- 4: Informationsanfrage senden
- 6: Übertragen von Informationen von einer Leitzentrale
- 8: Anpassen einer Fahrregelung / Anpassen eines Fahrprofils

- 10: System
- 12: erstes Schienenfahrzeug
- 14: zweites Schienenfahrzeug
- 16: Leitzentrale
- 18: reservierter Fahrwegabschnitt
- 20: Kommunikationsverbindung

## Patentansprüche

1. Verfahren (1) zum Beeinflussen mindestens eines Schienen-fahrzeuges(12), wobei
- mindestens ein Fahrwegabschnitt (18) mindestens eines ersten Schienenfahrzeuges (12) durch mindestens ein zweites Schienenfahrzeug (14) beansprucht wird (2),
- durch das mindestens eine erste Schienenfahrzeug (12) eine Informationsanfrage an eine Leitzentrale (16) über das mindestens eine zweite Schienenfahrzeug (14) gesendet wird (4),
- durch die Leitzentrale (16) Informationen über das mindestens eine zweite Schienenfahrzeug (14) an das mindestens eine erste Schienenfahrzeug (12) übertragen werden (6) und
- basierend auf den übertragenen Informationen eine Fahrregelung des mindestens einen ersten Schienenfahrzeugs (12) angepasst wird (8)
**dadurch gekennzeichnet, dass**
basierend auf den übertragenen Informationen ein Modell eines Fahrweges des mindestens einen ersten Schienenfahrzeuges (12) erstellt wird und basierend auf dem erstellten Modell die Fahrregelung optimiert wird (8).

2. Verfahren nach Anspruch 1, wobei durch die Leitzentrale (16) Informationen über eine Identität des mindestens einen zweiten Schienenfahrzeuges (14) an das mindestens eine erste Schienenfahrzeug (12) übertragen werden (6).

3. Verfahren nach Anspruch 1 oder 2, wobei durch die Leitzentrale (16) Informationen über ein Fahrprofil des mindestens einen zweiten Schienenfahrzeuges (14) an das mindestens eine erste Schienenfahrzeug (12) übertragen werden (6).

4. Verfahren nach Anspruch 3, wobei das Fahrprofil des mindestens einen zweiten Schienenfahrzeuges (14) im Bereich des beanspruchten Fahrwegabschnittes (18) an das mindestens eine erste Schienenfahrzeug (12) übertragen wird (6).

5. Verfahren nach einem der Ansprüche 1 bis 4, wobei die Informationsanfrage (4) an die Leitzentrale (16) und/oder die Übertragung der Informationen (6) über das mindestens eine zweite Schienenfahrzeug (14) über eine direkte oder indirekte drahtlose Kommunikationsverbindung (20) durchgeführt werden.

6. Verfahren nach einem der Ansprüche 1 bis 5, wobei Informationen über das mindestens eine zweite Schienenfahrzeug (14) an das mindestens eine erste Schienenfahrzeug (12) über ein Zugbeeinflussungssystem übertragen werden (6).

7. Verfahren nach einem der Ansprüche 1 bis 6, wobei basierend auf den übertragenen Informationen ein Fahrprofil des mindestens einen ersten Schienenfahrzeugs (12) auf das Fahrprofil des mindestens einen zweiten Schienenfahrzeuges (14) angepasst wird (8).

8. System (10) zum Durchführen des Verfahrens (1) nach einem der vorhergehenden Ansprüche, aufweisend mindestens ein erstes Schienenfahrzeug (12), mindestens ein zweites Schienenfahrzeug (14), welches einen Fahrwegabschnitt (18) des ersten Schienenfahrzeuges (12) beansprucht, und mindestens eine Leitzentrale (16) zum Überwachen von Fahrwegen der mindestens zwei Schienenfahrzeuge (12, 14),
bei dem
- das mindestens eine erste Schienenfahrzeug (12) eingerichtet ist, eine Informationsanfrage an die Leitzentrale (16) über das mindestens eine zweite Schienenfahrzeug (14) zu senden,
- die Leitzentrale (16) eingerichtet ist, Informationen über das mindestens eine zweite Schienenfahrzeug (14) an das mindestens eine erste Schienenfahrzeug (12) zu übertragen und
- das erste Schienenfahrzeug (12) eingerichtet ist, basierend auf den übertragenen Informationen seine Fahrregelung anzupassen,
**dadurch gekennzeichnet, dass**
das erste Schienenfahrzeug (12) eingerichtet ist, basierend auf den übertragenen Informationen ein Modell seines Fahrweges zu erstellen und basierend auf dem erstellten Modell die Fahrregelung zu optimierten.

## Claims

1. Method (1) for influencing at least one rail vehicle (12), wherein
- at least one route section (18) of at least one first rail vehicle (12) is claimed (2) by at least one second rail vehicle (14),
- an information request regarding the at least one second rail vehicle (14) is sent (4) by the at least one first rail vehicle (12) to a control centre (16),
- information regarding the at least one second rail vehicle (14) is transferred (6) to the at least one first rail vehicle (12) by the control centre (16),
- based on the transferred information, a travel regulation of the at least one first rail vehicle (12) is adapted (8),
**characterised in that**
based on the transferred information, a model of a route of the at least one first rail vehicle (12) is created and the travel regulation is optimised (8) based on the created model.

2. Method according to claim 1, wherein information regarding the identity of the at least one second rail vehicle (14) is transferred (6) by the control centre (16) to the at least one first rail vehicle (12).

3. Method according to claim 1 or 2, wherein information regarding a travel profile of the at least one second rail vehicle (14) is transferred (6) by the control centre (16) to the at least one first rail vehicle (12).

4. Method according to claim 3, wherein the travel profile of the at least one second rail vehicle (14) in the region of the claimed route section (18) is transferred (6) to the at least one first rail vehicle (12).

5. Method according to one of claims 1 to 4, wherein the information request (4) to the control centre (16) and/or the transfer of the information (6) regarding the at least one second rail vehicle (14) is carried out via a direct or indirect wireless communication connection (20).

6. Method according to one of claims 1 to 5, wherein information regarding the at least one second rail vehicle (14) is transferred (6) via a train influencing system to the at least one first rail vehicle (12).

7. Method according to one of claims 1 to 6, wherein, based on the transferred information, a travel profile of the at least one first rail vehicle (12) is adapted (8) to the travel profile of the at least one second rail vehicle (14).

8. System (10) for carrying out the method (1) according to one of the preceding claims, having at least one first rail vehicle (12), at least one second rail vehicle (14), which claims a route section (18) of the first rail vehicle (12), and at least one control centre (16) for monitoring routes of the at least two rail vehicles (12, 14),
in which
- the at least one first rail vehicle (12) is configured to send an information request regarding the at least one second rail vehicle (14) to the control centre (16),
- the control centre (16) is configured to transfer information regarding the at least one second rail vehicle (14) to the at least one first rail vehicle (12) and
- the first rail vehicle (12) is configured to adapt its travel regulation based on the transferred information,
**characterised in that**
the first rail vehicle (12) is configured, based on the transferred information, to create a model of its route and, based on the created model, to optimise the travel regulation.

## Revendications

1. Procédé (1) pour influer sur au moins un véhicule (12) ferroviaire, dans lequel
- au moins un tronçon (18) d'une voie de circulation d'au moins un premier véhicule (12) ferroviaire est réclamé (2) par au moins un deuxième véhicule (14) ferroviaire,
- par le au moins un premier véhicule (12) ferroviaire, on envoie (4) une demande d'information à une centrale (16) de commande sur le au moins un deuxième véhicule (14) ferroviaire,
- par la centrale (16) de commande, on transmet (6) des informations sur le au moins un deuxième véhicule (14) ferroviaire au au moins un premier véhicule (12) ferroviaire et
- sur la base des informations transmises, on adapte (8) une régulation de la circulation du au moins un premier véhicule (12) ferroviaire,
**caractérisé en ce que**
sur la base des informations transmises, on établit un modèle d'une voie de circulation du au moins un premier véhicule (12) ferroviaire et, sur la base du modèle établi, on optimise (8) la régulation de la circulation.

2. Procédé suivant la revendication 1, dans lequel, par la centrale (16) de commande, on transmet (6) des informations sur une identité du au moins un deuxième véhicule (14) ferroviaire au au moins un premier véhicule (12) ferroviaire.

3. Procédé suivant la revendication 1 ou 2, dans lequel, par la centrale (16) de commande, on transmet (6) des informations sur un profil de circulation du au moins un deuxième véhicule (14) ferroviaire au au moins un premier véhicule (12) ferroviaire.

4. Procédé suivant la revendication 3, dans lequel on transmet (6) le profil de circulation du au moins un deuxième véhicule (14) ferroviaire dans la partie du tronçon (18) de voie de circulation réclamée au au moins un premier véhicule (12) ferroviaire.

5. Procédé suivant l'une des revendications 1 à 4, dans lequel la demande (4) d'information à la centrale (16) de commande et/ou la transmission des informations (6) sur le au moins un deuxième véhicule (14) ferroviaire est effectuée par une liaison (20) de communication sans fil directe ou indirecte.

6. Procédé suivant l'une des revendications 1 à 5, dans lequel on transmet (6) des informations sur le au moins un deuxième véhicule (14) ferroviaire au au moins un premier véhicule (12) ferroviaire par l'intermédiaire d'un système d'influence sur les trains.

7. Procédé suivant l'une des revendications 1 à 6, dans lequel sur la base des informations transmises, on adapte (8) un profil de circulation du au moins un premier véhicule (12) ferroviaire au profil de circulation du au moins un deuxième véhicule (14) ferroviaire.

8. Système (10) pour effectuer le procédé (1) suivant l'une des revendications précédentes, comportant au moins un premier véhicule (12) ferroviaire, au moins un deuxième véhicule (14) ferroviaire, qui réclame un tronçon (18) de voie de circulation du premier véhicule (12) ferroviaire et au moins une centrale (16) de commande pour le contrôle des voies de circulation des au moins deux véhicules (12, 14) ferroviaires,
dans lequel
- le au moins un premier véhicule (12) ferroviaire est agencé pour envoyer à la centrale (16) de commande une demande d'information sur le au moins un deuxième véhicule (14) ferroviaire,
- la centrale (16) de commande est agencée pour transmettre des informations sur le au moins un deuxième véhicule (14) ferroviaire au au moins un premier véhicule (12) ferroviaire,
- le premier véhicule (12) ferroviaire est agencé pour adapter sa régulation de circulation sur la base des informations transmises,
**caractérisé en ce que**
le premier véhicule (12) ferroviaire est agencé pour établir, sur la base des informations transmises, un modèle de sa voie de circulation et pour, sur la base du modèle établi, optimiser la régulation de circulation.
